# EUROPÄISCHE PATENTSCHRIFT

(11) **EP 1 181 678 B1**
(45) Veröffentlichungstag und Bekanntmachung des Hinweises auf die Patenterteilung: **30.06.2004**
(21) Anmeldenummer: 00922637.4
(22) Anmeldetag: 14.04.2000
(51) Int. Cl.: G08G 1/127

(54) **NOTRUFEINRICHTUNG FÜR FAHRZEUGE**
EMERGENCY CALL DEVICE FOR VEHICLES
DISPOSITIF D'APPEL D'URGENCE POUR VEHICULES

(43) Veröffentlichungstag der Anmeldung: 27.02.2002
(73) Patentinhaber: ROBERT BOSCH GMBH, 70442 Stuttgart (DE)
(72) Erfinder: GEIL, Andreas, D-70193 Stuttgart (DE); JEHLICKA, Joerg, D-71634 Ludwigsburg (DE)
(86) Internationale Anmeldenummer: PCT/EP2000/003375
(87) Internationale Veröffentlichungsnummer: WO 2000/063867

(56) Entgegenhaltungen:
- EP-A- 1 054 371
- DE-A- 4 321 416
- DE-A- 4 421 508
- DE-A- 19 744 602
- DE-A- 19 749 371
- DE-A- 19 815 002
- JP-A- 2000 113 367

## Beschreibung

### Stand der Technik

Die vorliegende Erfindung betrifft eine Notrufeinrichtung für Fahrzeuge, welche bei einem von Sensoren im Fahrzeug ermittelten Unfall eine Notrufmeldung an eine Rettungsleitstelle aussendet, wobei die Notrufmeldung für die Einleitung von Hilfsmaßnahmen geeignete Informationen enthält.

Eine solche Notrufeinrichtung, wie sie z.B. aus der DE 44 21 508 A1 bekannt ist, ermöglicht es, daß bei einem Unfall den betroffenen Fahrzeuginsassen sehr schnell Hilfe zukommt. Auch wenn die Fahrzeuginsassen selbst nicht mehr in der Lage sind, um Hilfe zu rufen, werden Rettungsdienste von der Notrufeinrichtung automatisch über den Unfall informiert. Dabei wird einer Rettungsleitstelle automatisch der geographische Ort des verunglückten Fahrzeugs mitgeteilt, und es können eine Vielzahl von anderen Informationen an die Rettungsleitstelle übertragen werden, welche die Rettungsdienste in die Lage versetzen, angemessene Rettungsmaßnahmen einzuleiten. Ein wesentliches Problem einer automatischen Notrufeinrichtung besteht darin, daß bei vielen Verkehrsunfällen die Bordelektronik des Fahrzeugs in Mitleidenschaft gezogen wird bzw. völlig ausfällt und es damit unmöglich wird, eine Notrufmeldung an eine Rettungsleitstelle abzusetzen.

In der Offenlegungsschrift DE 43 21 416 A1 wird ein Fahrzeugnotfunksystem offenbart, dass im Falle eines Unfalls, der durch einen Crashsensor erkannt wird, einen Notruf absendet, wobei mit dem Notruf die momentanen Positionsdaten des Fahrzeugs versendet werden. Da der Crashsensor anhand vorgegebener Unfallkriterien einen Unfall erkennt, wobei zu den Unfallkriterien Fahrzeuggeschwindigkeit und Bremsbeschleunigung gezählt werden, kann man daraus Precrash-Bedingungen ablesen.

Der Erfindung liegt daher die Aufgabe zugrunde, eine Notrufeinrichtung der eingangs genannten Art anzugeben, die sicher gewährleistet, daß eine Notrufmeldung an eine Rettungsleitstelle abgesetzt wird, auch wenn die Bordelektronik eines Fahrzeugs durch den Unfall zerstört wird.

### Vorteile der Erfindung

Die genannte Aufgabe wird mit den Merkmalen des Anspruchs 1 dadurch gelöst, daß die Notrufeinrichtung bei einer von Sensoren im Fahrzeug ermittelten kritischen Fahrsituation, noch bevor es zu einem tatsächlichen Unfall gekommen ist, eine erste Meldung aussendet, die zumindest die geographische Fahrzeugposititon enthält. Dadurch, daß prophylaktisch bei einer erkannten kritischen Fahrsituation bereits eine Notrufmeldung abgesetzt wird, bevor es zu einer Zerstörung des Fahrzeugs kommt, ist bei der Rettungsleitstelle eine Information über die geographische Lage eines Fahrzeugs eingegangen, dem mit großer Wahrscheinlichkeit ein Crash bevorsteht und dann Hilfe erforderlich sein wird.

Führt die kritische Fahrsituation anschließend nicht zu einem Unfall, so ist es zweckmäßig, die Rettungsleitstelle mit einer zweiten Meldung, die nach Ablauf einer vorgegebenen Zeitspanne nach der ersten Meldung ausgesendet wird, darüber zu informieren, daß die erste Meldung hinfällig ist. Sollte die Bordelektronik bei einem tatsächlich eintretenden Unfall nicht so weit zerstört werden, daß noch eine weitere Meldung abgesetzt werden kann, so erhält die Rettungsleitstelle über eine zweite ausgesendete Meldung weitere für die Einleitung von Rettungsmaßnahmen geeignete Informationen. Sollte innerhalb einer vorgegebenen Zeitspanne nach der ersten Meldung keine zweite Meldung bei der Rettungsleitstelle mehr eingehen, so bedeutet das für diese, daß es tatsächlich zu einem Unfall gekommen ist, infoge dessen die Notrufeinrichtung gestört ist.

Vorteilhafte Weiterbildungen der Erfindung gehen aus den Unteransprüchen hervor.

Es können Sensoren vorhanden sein, welche Translationsbeschleunigungen und/oder Drehwinkelbeschleunigungen des Fahrzeugs und/oder Formveränderungen der Fahrzeugkarosserie und/oder Bremsvorgänge und/oder Lenkbewegungen erfassen. Eine Auswerteeinheit leitet aus den Sensorsignalen durch Schwellwertentscheidungen her, ob eine kritische Fahrsituation gegeben ist und ob aus einer kritischen Fahrsituation ein Unfall entstanden ist.

Die zweite Meldung enthält vorzugsweise Informationen über das Fahrzeugkennzeichen und/oder den Fahrzeugtyp und/oder die Unfallschwere und/oder die Zahl der Fahrzeuginsassen und/oder über akute Krankheiten von Fahrzeuginsassen.

Nach der zweiten Meldung kann noch mindestens eine weitere Meldung ausgesendet werden, die noch detailliertere Informationen über den Unfallhergang und/oder die Situation der betroffenen Fahrzeuginsassen enthält. Denn je mehr Informationen die Rettungsleitstelle erhält, desto gezielter und effektiver können Rettungsmaßnahmen eingeleitet werden.

Beschreibung eines Ausführungsbeispiels

Die einzige Figur der Zeichnung zeigt ein Funktionsdiagramm einer in einem Fahrzeug vorhandenen Notrufeinrichtung.

Bereits heute sind die meisten Fahrzeuge mit Rückhalteeinrichtungen, wie z.B. Airbags, Gurtstraffer und dergleichen, ausgestattet, um die Fahrzeuginsassen bei einem Crash gegen Verletzungen zu schützen. Die Auslösung dieser Rückhalteeinrichtungen wird von Sensoren gesteuert, welche Translationsbeschleunigungen und/oder Drehwinkelbeschleunigungen des Fahrzeugs messen. Mit derartigen Sensoren kann also eine kritische, eventuell zu einem Crash führende Fahrsituation erfaßt werden. Auch durch Sensieren von Bremsvorgängen und/oder Lenkbewegungen können kritische Fahrsituationen erkannt werden.

Die Notrufeinrichtung besitzt eine Auswerteeinheit 1, der die Ausgangssignale von Sensoren 2, 3, 4 der soeben genannten Art zugeführt werden. Die Auswerteeinheit 1 ermittelt durch Schwellwertentscheidungen aus den Sensorsignalen, ob eine kritische Fahrsituation gegeben ist und ob aus einer kritischen Fahrsituation ein Fahrzeugcrash hervorgegangen ist. Wenn, wie durch den Block 5 angedeutet, die Auswertung im Block 1 ergibt, daß eine kritische Fahrsituation vorliegt, wird gemäß dem Block 6 eine erste Meldung an eine Sendeeinheit 7 abgegeben, welche diese an eine Rettungsleitstelle 8 aussendet. Diese erste Meldung 6 enthält zumindest eine Information über den geographischen Ort des sich in der kritischen Fahrsituation befindenden Fahrzeugs. Die geographische Fahrzeugposition stellt ein im Fahrzeug installiertes Navigationsgerät 9, z.B. ein GPS (Global Positioning System) Empfänger, zur Verfügung.

Entsteht, wie die Abfrage 10 andeutet, aus der kritischen Fahrsituation kein Unfall, so wird innerhalb einer nachfolgenden Zeitspanne Δt eine zweite Meldung 11 von der Sendeeinheit 7 abgestrahlt. Diese zweite Meldung 11 enthält die Information für die Rettungsleitstelle 8, daß es nicht zu einem Unfall gekommen ist und daher die prophylaktisch abgegebene erste Meldung 6 ungültig ist.

Ergibt aber die Abfrage 10, daß aus der kritischen Fahrsituation innerhalb der Zeitspanne Δt ein Unfall hervorgegangen ist, wird eine zweite Meldung 11 über die Sendeeinheit 7 abgestrahlt. In diese zweite Meldung 11 können nun detailliertere Informationen aufgenommen werden, welche eine gezieltere Einleitung von Rettungsmaßnahmen von der Rettungsleitstelle aus ermöglichen. Die Blöcke 13, 14 und 15 symbolisieren Speicher oder Sensoren, welche die Informationen für die zweite Meldung 12 bereitstellen. Zu diesen Informationen können z.B. das Fahrzeugkennzeichen, der Fahrzeugtyp, die Zahl der Fahrzeuginsassen, eventuell akute Krankheiten von Fahrzeuginsassen usw. sein. Auch eine Information über die Unfallschwere, welche die Auswerteeinheit 1 ermittelt, kann in die zweite Meldung 12 aufgenommen werden.

Unter Umständen ist es für die Rettungsleitstelle zweckmäßig, nach dem Unfall noch ein oder mehrere weitere Meldungen auszusenden, die noch detailliertere Informationen über den Unfallhergang und das Ausmaß an Verletzungen und den Zustand des Fahrzeugs enthalten. Eine solche dritte Meldung 16 ist in der Zeichnung strichliert angedeutet.

Die Meldungen 11, 12 und 16 können auch mit Informationen ergänzt werden, welche die Fahrzeuginsassen, sofern sie dazu noch in der Lage sind, selbst eingeben.

Folgt nach der Zeitspanne Δt nach einer ausgesendeten ersten Meldung 6 keine weitere zweite Meldung 11 oder 12, so bedeutet dies für die Rettungsleitstelle, daß es zu einem Unfall gekommen ist, das Fahrzeug aber nicht mehr in der Lage war, eine zweite Meldung abzusetzen, und deshalb unbedingt Rettungsmaßnahmen eingeleitet werden müssen.

Falls das Fahrzeug auch mit einer Empfangseinheit ausgestattet ist, kann die Rettungsleitstelle auch optischen oder akustischen Kontakt mit den Fahrzeuginsassen aufnehmen.

## Patentansprüche

1. Notrufeinrichtung für Fahrzeuge, welche bei einem von Sensoren im Fahrzeug ermittelten Unfall eine Notrufmeldung an einer Rettungsleitstelle aussendet, wobei die Notrufmeldung für die Einleitung von Hilfsmaßnahmen geeignete Informationen enthält, wobei die Notrufeinrichtung bei einer von den Sensoren (2, 3, 4) ermittelten kritischen Fahrsituation, noch bevor es zu einem tatsächlichen Unfall gekommen ist, eine erste Meldung (6) aussendet, die zumindest die geographische Fahrzeugposition enthält,
dadurch gekennzeichnnet,daß sie nach Ablauf einer Zeitspanne (Δt) nach der ersten Meldung (6) eine zweite Meldung (11, 12) aussendet, die die erste Meldung (6) als ungültig erklärt, wenn die Sensoren (2, 3, 4) innerhalb der Zeitspanne (Δt) keinen Unfall erfaßt haben, und bei einem tatsächlich sensierten Unfall weitere für die Einleitung von Hilfsmaßnahmen geeignete Informationen enthält.

2. Notrufeinrichtung nach Anspruch 1, **dadurch gekennzeichnet, daß** Sensoren (2, 3, 4) vorhanden sind,
welche Translationsbeschleunigungen und/oder Drehwinkelbeschleunigungen des Fahrzeugs und/oder Formveränderungen der Fahrzeugkarosserie und/oder Bremsvorgänge und/oder Lenkbewegungen erfassen und daß eine Auswerteeinheit (1) vorhanden ist, welche durch Schwellwertentscheidungen aus den Sensorsignalen herleitet, ob eine kritische Fahrsituation gegeben ist und ob aus einer kritischen Fahrsituation ein Unfall entstanden ist.

3. Notrufeinrichtung nach Anspruch 1, **dadurch gekennzeichnet, daß** die zweite Meldung (12) Informationen über das Fahrzeugkennzeichen und/oder den Fahrzeugtyp und/oder die Unfallschwere und/oder die Zahl der Fahrzeuginsassen und/oder akute Krankheiten von Fahrzeuginsassen enthält.

4. Notrufeinrichtung nach Anspruch 1, **dadurch gekennzeichnet, daß** sie nach der zweiten Meldung (12) noch mindestens eine weitere Meldung (16) aussendet, die noch detailliertere Informationen über den Unfallhergang und/oder die Situation der betroffenen Fahrzeuginsassen enthält.

## Claims

1. Emergency call device for vehicles, which transmits an emergency call message to a rescue control centre in the event of an accident being determined by sensors in the vehicle, with the emergency call message containing information which is suitable for initiating help actions, with the emergency call device transmitting a first message (6) even before an accident has actually occurred in the event of the sensors (2, 3, 4) determining a critical driving situation, which first message (6) contains at least the geographical vehicle position, **characterized in that** the emergency call device transmits a second message (11, 12) once a time interval (At) has elapsed since the first message (6), which second message (11) declares the first message (6) to be invalid if the sensors (2, 3, 4) have not detected an accident within the time interval (Δt), and which contains further information, which is suitable for the initiation of help actions, if an accident has actually been sensed.

2. Emergency call device according to Claim 1, **characterized in that** sensors (2, 3, 4) are provided which detect translational accelerations and/or rotation angle accelerations of the vehicle and/or changes to the shape of the vehicle bodywork and/or braking processes and/or steering movements, and **in that** an evaluation unit (1) is provided which uses threshold value decisions to determine from the sensor signals whether a critical driving situation has occurred, and whether an accident has resulted from a critical driving situation.

3. Emergency call device according to Claim 1, **characterized in that** the second message (12) contains information relating to the vehicle identification and/or to the vehicle type, and/or to the accident severity and/or to the number of vehicle occupants and/or to acute debilitations of vehicle occupants.

4. Emergency call device according to Claim 1, **characterized in that** the emergency call device also transmits at least one further message (16) after the second message (12), which further message (16) contains even more detailed information relating to what has happened in the accident and/or to the situation of the vehicle occupants who are affected.

## Revendications

1. Dispositif d'appel d'urgence pour véhicules qui, en cas d'accident déterminé par des capteurs dans le véhicule, envoie un message d'appel d'urgence à un service de secours, le message d'appel d'urgence contenant des informations appropriées pour la mise en oeuvre de mesures de secours, le dispositif d'appel d'urgence émettant, en cas de situation de conduite critique déterminée par des capteurs (2, 3, 4), avant qu'un accident effectif ait eu lieu, un premier message (6) qui contient au moins la position géographique du véhicule,
**caractérisé en ce qu'**
il émet à l'issue d'un laps de temps (Δt) après le premier message (6) un deuxième message (11, 12) qui déclare le premier message (6) invalide si les capteurs (2, 3, 4) n'ont pas enregistré d'accident pendant le laps de temps (Δt) et, en cas d'accident effectivement détecté, contient d'autres informations appropriées pour la mise en oeuvre de mesures de secours.

2. Dispositif d'appel d'urgence selon la revendication 1,
**caractérisé en ce que**
des capteurs (2, 3, 4) enregistrent des accélérations de translation et/ou des accélérations d'angle de rotation du véhicule et/ou des changements de forme de la carrosserie du véhicule et/ou des processus de freinage et/ou des mouvements de braquage, et une unité d'analyse (1) qui établit à l'aide de décisions en fonction de valeurs seuils de signaux de capteurs, si on est en présence d'une situation de conduite critique et si un accident a découlé d'une situation de conduite critique.

3. Dispositif d'appel d'urgence selon la revendication 1,
**caractérisé en ce que**
le deuxième message (12) contient des informations sur l'immatriculation du véhicule et/ou le type de véhicule et/ou la gravité de l'accident et/ou le nombre de sièges du véhicule et/ou des maladies graves des occupants du véhicule.

4. Dispositif d'appel d'urgence selon la revendication 1,
**caractérisé en ce qu'**
après le deuxième message (12) est encore émis au moins un autre message (16) qui contient des informations plus détaillées sur l'origine de l'accident et/ou la situation des occupants du véhicule concernés.
